# EUROPÄISCHE PATENTSCHRIFT

(11) **EP 0 291 698 B1**
(45) Veröffentlichungstag und Bekanntmachung des Hinweises auf die Patenterteilung: **20.03.1996**
(21) Anmeldenummer: 88106094.1
(22) Anmeldetag: 16.04.1988
(51) Int. Cl.: C10G 1/06

(54) **Verbessertes Verfahren zur hydrierenden Spaltung Kohlenstoff enthaltender synthetischer Abfälle**
Improved process for the hydrocracking of carbon containing synthetic wastes
Procédé d'hydrocraquage des déchets synthétiques contenant du carbone

(30) Priorität: 24.04.1987 DE 3713730
(43) Veröffentlichungstag der Anmeldung: 23.11.1988
(73) Patentinhaber: RWE Entsorgung Aktiengesellschaft, D-45141 Essen (DE)
(72) Erfinder: Korff, Joachim, Dr., D-5303 Bornheim 3 (DE); Keim, Karl-Heinz, D-5357 Swisttal 1 (DE); Erdt, Kurt, D-5469 Windhagen/Westerwald (DE); Höver, Hermann, Dr., D-5303 Bornheim-Hemmerich (DE)
(74) Vertreter: von Kreisler, Alek, Dipl.-Chem.

(56) Entgegenhaltungen:
- EP-A- 0 182 309
- EP-A- 0 236 701
- DD-A- 157 201
- DE-A- 3 001 318

## Beschreibung

### Verbessertes Verfahren zur hydrierenden Spaltung Kohlenstoff enthaltender synthetischer Abfälle

Die Erfindung betrifft ein verbessertes Verfahren zur hydrierenden Spaltung Kohlenstoff enthaltender synthetischer Abfälle durch thermische Vorbehandlung derselben in Inertatmosphere und anschließende Hydrierung des vorbehandelten Materials bei erhöhter Temperatur, wobei wenigstens anteilsweise produktions-bzw. abfallspezifische Abfallsorten eingesetzt werden.

Es ist in der Öffentlichkeit allgemein bekannt, daß die sich weltweit ansammelnden Abfälle ein zunehmendes Umweltproblem darstellen.

Seit Jahrzehnten wird bis heute Abfall in Deponien, z.B. in verlassenen Kiesgruben, Bergwerksgruben und anderen Stellen gelagert. Lange Zeit hat man hierbei die chemische Struktur des Abfalls und seine langfristige Einwirkung auf Boden und Grundwasser nicht beachtet. In jüngerer Zeit werden bestimmte Abfälle in sog. Sonderdeponien gelagert. Hierbei bemüht man sich, die Deponie gegenüber Grundwasser und Boden abzudichten.

Die Fachwelt hat sich daher seit einiger Zeit intensiv um eine Aufarbeitung bzw. Verarbeitung des Abfalls bemüht, einmal zur Schonung der Umwelt und zum anderen um verwertbare Produkte aus dem Abfall zu gewinnen.

So wird in "The Oil and Gas Joumal", Dec., 25, 1978, S. 80, eine Pilotanlage beschrieben, in der durch Pyrolyse Kunststoffe in Gase und Öle umgewandelt werden können.

In "Hydrocarbon Processing", April 1979, S. 183, wird eine Verbrennungsanlage, insbesondere für spezielle Abfälle beschrieben.
Auch der biochemische Abbau von Kunststoffen wurde untersucht (s. z.B. "European Chemical News", Sept. 10, 1979, S. 28). In "Chemical Engineering", 13. August 1979, S. 41, wird ein Ver-fahren beschrieben, nach dem gefährliche Abfälle in erhärtende Materialien, z.B. Zement eingegossen werden. Ein Überblick über die wichtigsten Verfahren ist in "Chemical and Engineering News", 01. Okt. 1979, S. 34 dargestellt Hier wird insbesondere die Vergasung von Biomasse, nämlich Holzabfällen und dergl. zu Kohlenmonoxid und Wasserstoff beschrieben. Auf S. 36, linke Spalte dieser Schrift wird auch ein Versuchsprogramm zur Umsetzung von zerkleinertem Holz in Wasser suspendiert, mit Wasserstoff in Gegenwart von Raney Nickel, als Katalysator beschrieben.
In Europa Chemie", 25, 1979, S. 417, wird ein Verfahren beschrieben, nach dem unsortierte Kunststoffabfälle plastifiziert und verpresst werden. Die Wirbelschichtverbrennung von Abfällen wird in "Chemische Industrie", XXXII, April 1980, S. 248, beschrieben. Die Umund Alkalien wird in "Chemistry International". 1980, No. 4, wandlung von Abfällen-und Biomasse durch Erhitzen mit Wasser S. 20 beschrieben.
Zahlreiche andere Publikationen sind darüber hinaus bekannt geworden.

In jüngster Zeit wurde vor allem die Verbrennung in modernsten Anlagen weiter entwickelt und Großanlagen errichtet, die nach diesem Verfahren arbeiten. Obgleich Entstaubung und Rauchgaswäsche in solchen Anlagen integriert sind, entweichen Schadstoffe auch bei sorgfältiger Reinigung, so z.B. Schwermetalle, SO₂, NO_{X} u.a., in Abhängigkeit von der Verbrennungstemperatur auch Dioxin, in kleinen Anteilen in die Atmosphäre.

Auch die Pyrolyse wird inzwischen in technischem Umfang betrieben (s. beispielsweise "Vereinigte Wirtschaftsdienste GMbH", 04. Okt. 1985, S. 9). Die Pyrolyse hat jedoch die Nachteile der überwiegenden Bildung gasförmiger Produkte und eines stark verschmutzten Koksrückstandes in relativ großer Menge und die Bildung Bläusäure enthaltender Abwässer aus Stickstoff enthaltenden Abfällen (Müll und Abfall, 6 (1980) S. 189, rechte Spalte). Das Problem der Abfall-Verarbeitung ist gemäß diesem Stand der Technik daher nach wie vor nicht zufriedenstellend gelöst.

Eine überraschende, im Vergleich zum Stand der Technik viel günstigere Lösung dieses Problems, insbesondere im Hinblick auf die hohen Ausbeuten an wertvollen flüssigen Produkten, ist vom gleichen Anmelder in dem Deutschen Patent DE-PS 34 42 506 offenbart sowie in der europäischen Nach anmeldung Nr. 85 11 5435.9.

Diese Erfindung betrifft die hydrierende Behandlung mit oder ohne Katalysator, von synthetischen Abfallmaterialien wie z.B. Kunststoffen bzw. Kunststoffgemischen, Gummi, Abfallreifen, Textilabfällen, chemischen Industrieabfällen, Abfallölen, Altölen und anderen, wobei die hydrierende Behandlung bei Drucken von 30 bis 500 bar, vorzugsweise von 50 bis 450 bar und besonders bevorzugt von 50 bis 350 bar durchgeführt wird, sowie bei Temperaturen von 200 bis 600°C, vorzugsweise von 200 bis 540°C und besonders bevorzugt von 300 bis 540°C und Verweilzeiten von 1 Minute bis 8 Stunden, vorzugsweise von 10 Minuten bis 6 Stunden und besonders bevorzugt von 15 Minuten bis 4 Stunden.

Zu den Abfall-Einsatzprodukten können Anreiböle zugefügt werden sowie Kohle, Kohlebestandteile, Rohöl, Rohölbestandteile und Rohölrückstände, Schieferöle und Schieferölbestandteile, Ölsandextrakte und ihre Bestandteile, Bitumen, Asphalt, Asphaltene und ähnliche Materialien.

Das Einsatzprodukt bzw. das Einsatzgemisch kann ferner mit Lösungsmitteln behandelt werden und anschließend der Extrakt in die hydrierende Behandlung eingesetzt werden.

Das Verfahren erlaubt, nach Abtrennung anorganischer Bestandteile wie Glas, Metallen, Steinmaterialien und anderen, die synthetischen Abfallmaterialien ohne weitere Trennung in wertvolle Kohlenwasserstoffe umzuwandeln. Diese sind gasförmige C₁-C₄-Kohlenwasserstoffe, flüssige Kohlenwasserstoffe im Naphtha-Siedebereich sowie Mitteldestillate und schwere Öle, die als Heizöle bzw. Dieselkraftstoff eingesetzt werden können. Die Vorsortierung von Abfallmaterialien erfolgt bevorzugt in der Weise, daß Kohlenstoff enthaltende organische Abfälle synthetischen Ursprungs wie z.B. Kunststoffe und Gemische von Kunststoffen, Gummi, Abfallreifen, Textilabfälle sowie weitere organische synthetische Abfälle wenigstens grob von vegetabilischem Abfall und/oder Biomasse abgetrennt werden und anschließend einer hydrierenden Behandlung unterworfen werden oder dieselben im Gemisch mit anderen organischen Industdeabfällen synthetischen Ursprungs wie z.B. Lack- und Farbresten, organischen Chemikalien, Abfällen aus Industrieanlagen, organischen synthetischen Shredderabfällen aus der Autoindustrie, Kabelabfällen, Klärschlamm, Altölen oder anderen industriellen organischen Abfällen synthetischen Ursprungs der Hydrierung unterworfen werden.

Andere Abfallmaterialien wie Papier, Lebensmittelreste, landwirtschaftliche und forstwirtschaftliche Abfälle, Pflanzenrückstände und andere werden zumindest grob abgetrennt oder verbleiben in dem synthetischen Anteil in gewissem Umfang.

Hausmüll kann beispielsweise in der Weise aufgearbeitet werden, daß Kunststoffe, Gummi, Textilien und andere synthetische Materialien von den vegetabilischen Anteilen grob abgetrennt werden und getrennt einer hydrierenden Spaltung unterworfen werden, oder gemischt mit Abfallreifen und/oder Industriechemikalien und/oder Plastikabfällen
und/oder Altölen und anderen dieser hydrierenden Spaltung unterworfen werden.

Das Verfahren ist auch sehr gut geeignet für die hydrierende Spaltung der genannten Abfälle bzw. Abfallgemische in Kombination mit Kohle, Kohlekomponenten wie beispielsweise Rückstandsölen aus Kohle, Kohleölen, Pyrolyseölen, Rohöl, Rückstandsölen aus Rohöl, anderen Rohölkomponenten, Ölschiefer und Ölschleferkomponenten, Ölsandextrakten, Asphalt und Bitumen und ähnlichen Materialien sowie mit Gemischen der genannten Materialien.

Die Abtrennung der oben genannten anorganischen Materialien vom Kohlenstoff enthaltenden synthetischen organischen Abfall kann gemäß dem Stand der Technik durchgeführt werden. Diese anorganischen Materialien können in Deponien gelagert werden, sofern sie nicht rückgeführt und wiederaufarbeitet werden. Die Zerkleinerung und das Shredden und Abtrennen von Abfallmatedalen kann ebenfalls gemäß dem Stand der Technik durchgeführt werden. Sofern apparative Gründe dem nicht entgegen stehen, kann das Verfahren auch in Gegenwart anorganischer Materialien durchgeführt werden.

Abfallkomponenten, die nicht in Kohlenwasserstoffe umgewandelt werden können, wie z.B. Schwefel. Stickstoff, Sauerstoff und Halogen in Form ihrer Verbindungen, werden in ihre Wasserstoffverbindungen umgewandelt, nämlich H₂S, NH₃, HCl, H₂O und andere. Diese Verbindungen können durch Gaswäsche und weitere Aufarbeitung gemäß dem Stand der Technik getrennt und aufgearbeitet werden.

Ein weiterer Vorzug des Verfahrens ist, daß die Bildung gefährlicher Verbindungen, die bei der Abfallverbrennung auftreten, nämlich NOₓ, SOₓ oder Dioxine, vermieden wird. Weiterhin können Kunststoffe, wie beispielsweise Polyvinylchlorid, die in der Verbrennung problematisch sind, ohne Risiko bezüglich der Unwelt aufgearbeitet werden.

Die Hydrierung Kohlenstoff enthaltender Abfallmaterialien kann gemäß dieser Offenbarung mit sehr guten Ergebnissen in Abwesenheit von Katalysatoren durchgeführt werden. Die Beeinflussung bezüglich der erhöhten Bildung bestimmter Kohlenwasserstoff-Fraktionen kann jedoch in Gegenwart von Katalysatoren erhalten werden, wie z.B. in Gegenwart von Metallen und deren Verbindungen, die in Hydrierreaktionen katalytisch aktiv sind, wie z.B. Fe, Cr, Zn, Mo, W, Mn, Ni, Pd, Co, Pt, weiterhin Alkali und Erdalkalien wie Li, Na, K, Rb, Be, Mg, Ca, Sr oder Ba und anderen Metallen und/oder ihren Verbindungen, wobei diese Katalysatoren aus einer einzelnen aktiven Komponente oder einem Gemisch von wenigstens 2 der genannten Komponenten bestehen können, und wobei diese Metalle bzw. ihre Verbindungen auf Katalysatorträgem angewandt werden können, wie z.B. auf Aluminiumoxid, Siliziumoxid, aluminiumsilikat, Zeolithen und anderen Trägern, die gemäß dem Stand der Technik bekannt sind, ebenso wie auf Gemischen dieser Träger oder auch ohne Träger. Bestimmte Zeolithe und andere Träger sind auch ohne Dotierung im offenbarten Verfahren als Katalysator aktiv.

Andere geeignete Katalysatoren sind sogenannte Wegwerfkatalysatoren wie Herdofenkoks, Vergasungsstäube und -aschen wie beispielsweise Hochtemperatur-Winkler-Staub und -Asche, Stäube und Aschen die bei der hydrierenden Vergasung von Kohle erhalten werden, bei der Methan gebildet wird (HKV-Staub), weiterhin Materialien, die Eisenoxide enthalten wie beispielsweise Rotschlamm, Bayermasse, Luxmasse, Stäube aus der Stahlindustrie und andere. Diese Materialien können als solche als katalysatoren eingezetz, werden oder dotiert mit Metallen und/oder Metallverbindungen, die bei Hydrierungen aktiv sind, insbesondere mit Metallen und/oder ihren Verbindungen wie Fe, Cr, Zn, Mo, W, Mn, Ni, Co, Pt, Pd, weiterhin Alkali und Erdalkalimetallen bzw. deren Verbindungen wie Li, Na, K, Rb, Be, Mg, Ca, Sr oder Ba sowie Gemischen dieser Metalle und/oder deren Verbindungen.

Die Katalysatoren können ggfs. vor oder während des Verfahrens sulfidiert werden.

Alle Katalysatoren können als Einzelkomponenten oder im Gemisch von wenigstens zwei der Komponenten eingesetzt werden.

Die hydrierende Behandlung kann in weiten Grenzen von Temperatur und Druck durchgeführt werden in Abhängigkeit von dem eingesetzten Abfallmaterial, nämlich von 200-600°C und 30-500 bar, bei Verweilzeiten von 1 Minute bis 8 Stunden.

Das Hydriergas kann von verschiedener Qualität sein, es kann beispielsweise außer Wasserstoff gewisse Mengen an CO, CO₂, H₂S, Methan, Ethan, und anderen enthalten.

Geeignete Wasserstoffqualitäten sind beispielsweise solche, die bei Vergasungen von Kohlenstoff enthaltenden Materialien erhalten werden.

Solche Materialien können Rückstände aus der Mineralölverarbeitung sein oder andere Öle oder Kohlenwasserstoffe von Mineralölursprung, oder Kohle wie beispielsweise Braunkohle, aber auch Steinkohle, Holz, Torf oder Rückstände aus der Kohleverarbeitung wie beispielsweise der Kohlehydrierung. Geeignete Vergasungsmaterialien sind auch Biomasse und der vegetabilische Anteil vomHausmüll. Selbstverständlich sind reine Wasserstoffqualitäten, wie sie beispielsweise elektolytisch gewonnen werden, ebenfalls sehr gut geeignet.

Hausmüll kann demgemäß in der Weise aufgearbeitet werden, daß zunächst eine Trennung in einen vegetabilischen und einen synthetischen Anteil erfolgt und anschließend der vegetabilische Anteil vergast wird zur Bereitstellung von Wasserstoff im Hydrierverfahren, während der synthetische Anteil mit Wasserstoff behandelt wird.

Gemäß diesem Verfahren ist auch eine Behandlung mit geeigneten Losungsmitteln möglich, insbesondere mit Wasserstoff übertragenden Lösungsmitteln, wobei diese Behandlung vor der eigentlichen Hydrierung vorgenommen wird. Anschließend kann gelöstes und ungelöstes Material von einander getrennt werden und getrennt einer Hydrierung unterworfen werden oder gelöstes und ungelöstes können gemeinsam in einem Reaktor hydrierend umgesetzt werden. Durch nachfolgende Destillation kann das Lösungsmittel abgetrennt und rückgeführt werden. Alternativ kann das nichtgelöste Material einer Vergasung oder Verkokung unterworfen werden.

Auch bei dieser Variante kann das eingesetzte Abfallmaterial mit Kohle und Kohlekomponenten, Rohöl und Rohölkomponenten und anderen, ähnlichen Materialien gemischt werden, wie oben bereits ausgeführt.

Geeignete Wasserstoff übertragende Lösungsmittel sind beispielsweise Tetralin, Anthrazenöl, Isopropanol, Kresole enthaltende Öle, Dekalin, Naphthalin, Tetrahydrofuran, Dioxan und andere Kohlenwasserstoffe aus Rohöl und Kohle oder auch Kohlenwasserstoffe die aus dem Prozeß selbst stammen, ferner Sauerstoff enthaltende Kohlenwasserstoffe und Öle. Schließlich kann auch Wasser und Dampf zugesetzt werden, wobei letzterer auch den bereits oben erläuterten alternativen hydrierenden Behandlungen zugesetzt werden kann.

Andererseits kann das Abfallmaterial zunächst in einen Vegetabilien-, Biomass- oder Cellulose-Anteil und einen synthetischen Anteil getrennt werden, wobei beide Anteile getrennt weiter verarbeitet werden, und wobei der Vegetabilien-, Biomass- oder Cellulose-Anteil im wesentlichen hydrolytisch gespalten wird, beispielsweise in Gegenwart von Basen oder Säuren, wobei diese Umwandlung vorzugsweise in Gegenwart protischer Lösungsmittel, insbesondere von Wasser und Alkoholen durchgeführt werden kann und/oder in Gegenwart von Kohlenmonoxid und/oder Wasserstoff und andererseits der im wesentlichen synthetische Anteil der oben beschriebenen hydrierenden Behandlung unterworfen wird. Auch Teile des synthetischen organischen Abfalls können hydrolytisch vorbehandelt werden.

Eine Verbesserung dieses in DE-PS 34 42 503 bzw. der europäischen Nachanmeldung Nr. 85 11 4535.9 offenbarten Verfahrens liegt in der vorliegenden Erfindung vor.

Gegenstand der Erfindung ist dementsprechend ein Verfahren zur hydrierenden Spaltung Kohlenstoff enthaltender organischer Abfälle synthetischen Ursprungs (Abfälle) mit Wasserstoff und/oder Wasserstoff enthaltenden Gasen und/oder Wasserstoff übertragenden Lösungsmitteln, bei welchem
a) diese Abfälle zunächst einer Vorbehandlung in einer Inertatmosphäre bei einer Temperatur von 75 bis 600°C, vorzugsweise von 75 bis 540°C, besonders bevorzugt von 120 bis 475°C, einem Druck von 1 bis 600 bar, vorzugsweise 1 bis 500 bar und besonders bevorzugt von 1 bis 350 bar und einer Verweilzeit von 1 Minute bis 6 Stunden, vorzugsweise 1 Minute bis 4 Stunden, unterworfen wird und
b) die hydrierende Spaltung bei einer Temperatur von 200 bis 600°C, vorzugsweise von 200 bis 540°C und besonders bevorzugt von 300 bis 540°C, einem Druck von 30 bis 500 bar, vorzugsweise von 50 bis 450 bar, besonders bevorzugt von 50 bis 350 bar und einer Verweilzeit von 1 Minute bis 8 Stunden, vorzugsweise von 10 Minuten bis 6 Stunden und besonders bevorzugt von 15 Minuten bis 4 Stunden durchgeführt wird.

Dieses erfindungsgemäße Verfahren ist dadurch gekennzeichnet, daß mindestens 2 solcher Abfälle eingesetzt werden und eine oder mehrere produktions- bzw. abfallerzeugerspezifische Abfallsorte(n) getrennt von einander und getrennt von gegebenenfalls miteingesetzten sonstigen Abfallgemischen der Behandlung unterworfen werden und dazu diese unterschiedlichen Abfälle getrennte Vorbehandlungen durchlaufen, jedoch danach gemeinsam der hydrierenden Behandlung unterworfen werden, wobei die Reaktionsbedingungen von Temperatur, Druck und Verweilzeit in diesen Vorbehandlungsstufen derart an die jeweiligen Abfälle angepaßt werden, daß sowohl die Handhabung der Produkte aus ihren Vorbehandlungen als auch die Bildung flüssiger Kohlenwasserstoffe in der anschließenden gemeinsamen Hydrierung erleichtert werden.

Erfindungsgemäß werden zumindest 2 Abfallsorten in getrennten Vorbehandlungsstufen eingesetzt. Wenigstens eine dieser Abfallsorten ist abfallerzeugerspezifisch bzw. produktionsspezifisch und demgemäß vergleichsweise homogen. Durch die getrennte thermische Vorbehandlung von 2 oder mehreren produktions- oder abfallerzeugerspezifischen Abfallsorten lassen sich diese gezielt, ihren Eigenschaften entsprechend, durch Anwendung der geeigneten Temperaturen, Drucke und Verweilzeiten so vorteilhaft vorbehandeln, daß die Weiterbehandlung durch Hydrieren einschließlich des Transportierens und der Umwandlung in flüssige Kohlenwasserstoffe besonders begünstigt wird.

Einige Beispiele an produktions- und abfallspezifischen Abfällen seien genannt: So fallen beispielsweise in der Kabelindustrie große Mengen an Kabelabfällen an, in der Autoindustrie fallen große Mengen an sog. Shredderabfällen, in der Farbindustrie fallen große Mengen an Farb- und Lackabfällen an, in der Teppichindustrie fallen große Mengen an Teppichabfällen an, in der Textilindustrie fallen große Mengen an Textilabfällen an, in der Gummi- und Reifenindustrie fallen große Mengen an Elastomerabfällen bzw. deren Weiterverarbeitungsprodukten an, in der Kunststoffindustrie wie beispielweise bei der Herstellung und Verarbeitung von Plasten, Schaumstoffen, Elastomeren, Isoliermaterialien fallen große Mengen an Abfällen an, in der chemischen Industrie fallen große Mengen an synthetisch-organischen Abfällen an, bei der Erzeugung von Chemikalien, die hier im einzelnen nicht aufgezählt werden können. Aber auch in technischen Mülltrennanlagen können vorsortierte synthetisch-organische Abfälle anfallen.

Die Aufzählung der genannten produktionsspezifischen bzw. abfallerzeugerspezifischen Abfälle ist nicht als limitierend anzusehen, da gemäß vorliegender Erfindung alle synthetischen organischen Verbindungen hydrierend in wertvolle Produkte im allgemeinen überwiegend in Kohlenwasserstoff-Fraktionen im Benzin und Mittelöl- (Diesolöl-) Siedebereich umgesetzt werden können.

Bei den produktionsspezifischen bzw. abfallerzeugerspezifischen Abfällen handelt es sich um Gemische synthetischer organischer Materialien. So bestehen Shredderabfälle gewöhnlich aus Kunststoffgemischen, Kabelabfälle aus Gemischen verschiedener Komponenten, Texfilabfälle aus Gemischen.

Gleiches gilt für andere Abfälle. Erfindungsgemäß können jedoch auch einheitliche bzw. sehr einheitliche Abfälle sehr gut umgesetzt werden. Der Einsatz der abfallerzeuger- oder produktionsspezifischen Abfälle kann zumindest zeitweise erfolgen, beispielsweise bis ein Vorrat an solchen Abfällen verbraucht ist.

Die Untersuchungen der Anmelderin haben gezeigt, daß durch die erfindungsgemäße Vorbehandlung der Abfälle, die anschliessend einer Hydrierung unterworfen werden, diese Abfälle in Produkte umgewandelt werden können, die als Folge der erhaltenen Viskositäten in den Folgeschritten viel einfacher gehandhabt werden können. So können die vorbehandelten Produkte beispielsweise problemlos gepumpt oder mit Schneckenförderern gefördert werden und je nach angewandten Bedingungen wesentlich leichter in flüssige Kohlenwasserstoffe in der anschliessenden Hydrierung umgewandelt werden.

Die erfindungsgemäße Vorbehandlung wird in Inertatmosphere durchgeführt. Das Verfahren kann ferner mit oder ohne Katalysatoren durchgeführt werden.

Die Vorbehandlung erfolgt erfindungsgemäß in Mischvorrichtungen im allgemeinen Sinn, insbesondere in Extrudern und Misch/Knet-Vorrichtungen, da diese im allgemeinen pulsationsfrei in eine nachgeschaltete Apparatur fördem. Hierzu können Extruder beispielsweise mit Einfach- oder Mehrfachschneckenförderung verwendet werden oder beispielsweise solche wie sie in der DE-OS 30 01 318 oder in der DE-OS 29 49 537 beschrieben sind, wobei in letzteren die Förderschnecke(n) hinter der eigentlichen Förderstrecke in einen erweiterten Reaktionsraum hineinragt(en), so daß auch in diesem zusätzliche Durchmi schung durch die Schnecke(n) erfolgt. Jedoch auch zahlreiche andere Mischvorrichtungen wie beispielsweise Knetscheiben-Schneckenpressen, Ko-Kneter, Hohlschnecken-Wärmetauscher, Schneckenkneter, Knet-Extruder, Rührapparaturen, Durchlaufmischer, Kneter, Mahlvordchtungen bzw. Mühlen wie Perl-, Hammer- oder Schwingmühlen sind für die erfindungsgemäße Vorbehandlung geeignet. Im Falle von Knetem, Rührbehältem, Mühlen und dergl. kann ggfs. ein Förderextruder nachgeschaltet werden, der eine Druckerhöhung bis zum Druck des Hydrierreaktors bewirkt.

Erfindungsgemäß sehr gut geeignete Apparate sind insbesondere solche, die gleichzeitig mischen und kneten. Hierbei erfolgt in besonders geeigneter Weise die gewünschte Plastifizierung, Dispergierung, Homogenisierung, Entgasung und Abbau-Reaktion, die zu den gewünschten Viskositäten führt. Bekanntlich läßt sich durch Verbesserung der Durchmischung auch eine Erhöhung der Reaktionsgeschwindigkeit erreichen. Die genannten Vorrichtungen können ggfs. bestimmten Einsatzstoffen zusätzlich angepaßt werden, wie beispielsweise Gaszuführungen enthalten, Aufgabevorrichtungen an unterschiedlichen Stellen der Vorbehandlungsstrecke, Trocknungs-, Erhitzungs- und Kühlstrecken, Zugabevorrichtungen für flüssige Einsatzprodukte und dergl. Ferner können mehrere der genannten Vorrichtungen hintereinander oder parallel geschaltet sein, so daß insgesamt am Eingang des (der) nachgeschalteten Hydrierreaktors(en) ein Einsatzproduktgemisch der gewünschten Eigenschaften vorliegt, insbesondere bezüglich Abbaugrad und Viskosität.

Je nach einzusetzenden Abfallprodukten befinden sich vor den genannten Vorrichtungen beispielsweise Grobmühlen, Schneidvorrichtungen, Abtrennvorrichtungen für anorganische Materialien, Aufschmelzvorrichtungen, Vorrichtungen zur Metallabscheidung und dergl., ggfs. kann auch eine Gefderzerkleinerung angewendet werden.

Die thermische Vorbehandlung wird in der Mischvorrichtung bei 75-600°C durchgeführt, vorzugsweise von 75-540°C, z.B. von 75- 500°C, besonders bevorzugt bei 120-475°C, einem Druck von 1-600 bar, vorzugsweise von 1-500 bar, besonders bevorzugt von 1-350 bar und einer Verweilzeit von 1 Minute bis 6 Stunden, vorzugsweise von 1 Minute bis 4 Stunden.

Grundsätzlich kann die erfindungsgemäße Vorbehandlung, auch unter einem geringeren Druck als 1 bar durchgeführt werden, beispielsweise um entstandene Gase abzusaugen.

Bei der thermischen Vorbehandlung kann Inertgas in einer oder mehreren Stufen eingeführt werden, in Abhängigkeit von der verwendeten Mischvorrichtung. Inertgase können beispielsweise Stickstoff. Kohlendioxid, Dampf, Kohlenmonoxid, Methan und andere niedrig siedende Kohlenwasserstoffe, Edelgase u.a. sein, sowie Gemische dieser Gase.

Erfindungsgemäß können Mischvorrichtungen zur thermischen Vorbehandlung kombiniert werden in paralleler Schaltung oder in Hintereinanderschaltung. Die genannten Gase können auch vor der eigentlichen Vorbehandlung zugesetzt werden.

Erfindungsgemäß kann die Umwandlung in der Mischvorrichtung auch in Gegenwart protischer Lösungsmittel durchgeführt werden, insbesondere in Gegenwart von Wasser und/oder Methanol und/ oder wenigstens einer Komponente aus der Gruppe: Ethanol, C₃-C₄-Alkohole und höhere Alkohole.

Protische Lösungsmittel können in Abhängigkeit von der Art des eingesetzten Abfalls, wenigstens teilweise zur Hydrolyse führen.

Weiterhin kann die erfingungsgemäße Vorbehandlung in Gegenwart von Lösungsmitteln durchgeführt werden, die nicht Wasserstoff übertragend wirken, wie Z.B. von Aromaten wie Benzol, Toluol oder den Xylolen. Auch nichtaromatische Lösungsmittel können verwendet werden, wie beispielsweise gesättigte oder im wesentlichen gesättigte aliphatische Kohlenwasserstoffe in Siedebereichen zwischen beispielsweise 30 und mehr als 500°C. Die hochsiedenden Fraktionen können beispielsweise RUckstandsöle, wie oben bereits erwähnt, sein.

Die thermische Vorbehandlung kann erfindungsgemäß mit oder ohne Katalysatoren durchgeführt werden, wie sie eingangs in der Beschreibung offenbart sind. Katalysatoren können in die Vorbehandlungsvorrichtung eingeführt werden oder vor derselben zugesetzt werden.

Die Abfälle aus organisch-synthetischen Materialien können erfindungsgemäß in flüssige Kohlenwasserstoffe umgewandelt werden, die im wesentlichen im Naphtha- bzw. Benzinbereich oder Mitteldestillatbereich sieden.

Ein besonderer Vorteil des erfindungsgemäßen Verfahrens ergibt sich daraus, daß die Bedingungen in der Vorbehandlungsvorrichtung so eingestellt werden können, daß ein Produkt erhalten wird, das problemlos in Folgeschritten gehandhabt werden kann, Z.B. gepumpt oder über Förderschnecken gefördert werden kann, wobei die Bedingungen an die Art des eingesetzten Abfalls angepaßt werden können.

Alternativ zur Förderung durch Pumpen oder Schneckenförderer kann das vorbehandelte Produkt auch direkt aus der Vorbehandlungsvorrichtung in den Hydrierreaktor gefördert werden, wie beispielweise durch Extruder.

Es ist aus apparativen Gründen wünschenswert, anorganische Materialien wie Steine, Metalle, Glas und andere vor der Vorbehandlung abzutrennen, zumindest grobe Materialien.

Erfindungsgemäß bevorzugt ist, Vegetabilien und Cellulose enthaltende Materialien von den organischen Abfällen synthetischen Ursprungs, zumindest überwiegend, abzutrennen, obgleich eine vollständige Abtrennung der Vegetabilien und Cellulose enthaltenden Materialien erfindungsgemäß nicht erforderlich ist.

Diese Materialien, Z.B. Vegetabilien können getrennt, beispielsweise durch Fermentation oder Vergasung aufgearbeitet werden.

Ein wichtiger Vorteil der vorliegenden Erfindung ergibt sich daraus, daß durch die erfindungsgemäße thermische Vorbehandlung in Kombination mit der anschließenden Hydrierung des vorbehandelten Abfalls beliebige Abfallsorten als Einsatzprodukt eingesetzt werden können, wobei diese in hohen Ausbeuten in wertvolle flüssige Kohlenwasserstoffe umgewandelt werden. Die Heteroatome wie beispielsweise Sauerstoff, Schwefel, Stickstoff oder Halogene, die in Abfallmaterialien enthalten sind, werden erfindungsgemäß umgewandelt in ihre Wasserstoffderivate, die problemlos gemäß dem Stand der Technik weiter aufgearbeitet werden können.

Dies ist von besonderer Bedeutung im Falle von Abfällen die Chlor, Brom, Fluor oder N enthalten.

Das bisherige Problem der Abfallbeseitigung, insbesondere im Falle von giftigen und halogenierten Abfällen wird daher durch die vorliegende Erfindung ohne Risiko bezüglich der Umweit gelöst. Solche halogenierten Abfälle sind beispielsweise Polychlorbiphenylene, Polyvinylchlorid, Fluor enthaltende Polymere oder Halogene enthaltende Lösungsmittel.

Eine besonders vorteilhafte Wirkung der thermischen Vorbehandlung ist das Ergebnis, daß in Abhängigkeit von Temperatur, Verweilzeit und Druck bereits in der Vorbehandlung eine weitgehende Abspaltung von Halogenen als Halogenwasserstoffe erfolgt. Beispielsweise werden aus Polyvinylchlorid enthaltenden Abfällen etwa 90 % des Halogens bereits bei 250°C, einer Verweilzeit von 30 Minuten und einem Stickstoffdruck von 10 bar oder weniger als Chlorwasserstoff entfernt.

Die Halogenabspaltung kann zusätzlich begünstigt werden, durch Temperaturerhöhung und Erhöhung der Verweilzeit. Weiterhin kann die Halogenabspaltung durch Katalysatoren wie sie beispielsweise eingangs genannt sind, begünstigt werden. Solche Katalysatoren, die gemäß dem Stand der Technik zur Abspaltung von Halogenwasserstoff verwendet werden, wie beispielsweise Friedel-Crafts-Katalysatoren und/oder organische Amine und/der andere basische Verbindungen, können erfindungsgemäß ebenfalls eingesetzt werden. Als basische Verbindungen seien beispielhaft genannt: Alkali- und Erdalkalihydroxide, -oxide oder Carbonate, Alkali- und Erdalkalialkoholate, aber auch beispielsweise reaktive Metalle selbst, wie z.B. Natrium. Die Zudosierung kann entsprechend dem vorhandenen Halogen erfolgen, insbesondere zur Umsetzung in der oder den Vorbehandlungsstufen, jedoch im erforderlichen Umfang auch direkt in der Hydrierstufe. Als Ergebnis können Halogenwasserstoffe bereits bei milden Bedingungen abgespalten werden.

Erfindungsgemäß können auch Materialien dem eingesetzten Abfall zugesetzt werden, bzw. in die Vorbehandlungseinrichtung oder den Hydrierreaktor zugesetzt werden wie beispielsweise Rohöl, Rohölkomponenten und Produkte, die aud Rohöl gewonnen werden, Asphalte, Bitumen, mineralische Teere, Kohle, Kohlekomponenten, Produkte aus Kohle, Braunkohle, Torf, Pyrolyseöle wie beispielsweise solche, die aus Verkokungsprozessen oder Pyrolyseprozessen erhalten werden, Ölsande, Ölsandprodukte, Rückstandsöle aus der Rohölverarbeitung, aus Krackanlagen, Vakuumrückstände, Schieferöle und Schleferölprodukte und ähnliche Materialien.

Es ist allgemein bekannt, daß für den Fall, daß auch solche Materialien hydrierend gespalten werden sollen, im allgemeinen Katalysatoren gemäß dem Stand der Technik eingesetzt werden.

In Abhängigkeit von der Art des eingesetzten Abfalls kann eine Hydrolysestufe der thermischen Vorbehandlung vorgeschaltet werden. In diesem Fall wird die Hydrolysereaktion vorzugsweise in einer Mischvorrichtung durchgeführt wie oben beschrieben, in Gegenwart protischer Lösungsmittel, insbesondere in Gegenwart von Wasser und/oder Methanol und/oder wenigstens einer Komponente aus der Gruppe:

Ethanol, C₃C₄-Alkohole und höhere Alkohole, bei einem Druck von 1-150 bar, vorzugsweise von 1-120 bar und einer Temperatur von 50-300°C und vorzugsweise von 75-250°C. Niedere Drucke sind bevorzugt falls die Gase die während der Hydrolyse gebildet werden aus der Hydrolysevorrichtung entfernt werden sollen.

Unter gewissen Bedingungen kann die Hydrolysestufe alternativ zwischen die Vorbehandlung und die Hydrierung geschaltet werden. In diesem Fall werden die Hydrolysebedingungen bevorzugt an die Temperatur und den Druck in der Vorbehandlungsstufe oder Hydrierstufe oder beide angepaßt.

Auf diese Weise können beispielsweise Vegetabilien und Biomasse hydrolytisch gespalten werden und von Abfall organisch synthetischen Ursprungs abgetrennt werden. Die Hydrolysereaktion kann dadurch beschleunigt werden, daß man entsprechend dem Stand der Technik Säuren oder Basen einschließlich organischer Amine zusetzt. Die hydrolytische Reaktion kann ebenfalls durchgeführt werden in Gegenwart von Wasserstoff, Wasserstoff enthaltenden Gasen, Wasserstoff übertragenden Lösungsmitteln, mit oder ohne CO und/oder CO₂ und/der Wasser(dampf), Katalysatoren, wie sie zuvor beispielhaft genannt sind oder Lösungsmitteln, die nicht zur Stoffübertragung geeignet sind, oder in Gegenwart inerter Gase.

Sogenannte Anreiböle können ebenfalls erfindungsgemäß in der Vorbehandlungsvorrichtung bzw. vor dieser oder nach dieser zugesetzt werden. Die Anreiböle können aus dem Prozeß selbst stammen oder fremden Ursprungs sein.

Erfindungsgemäß können Metalle bzw. Metallverbindungen, die in den Abfällen vorhanden sind, vorteilhaft aufgearbeitet werden, da sie nach der Hydrierung in Rückständen bzw. Aschen in relativ hoher Konzentration anfallen. Diese Rückstände bzw. Aschen können beispielsweise zur Gewinnung der reinen Metalle aufgearbeitet werden.

Im folgenden wird die Erfindung näher erläutert
(V = Vorbehandlung,
H = hydrierende Behandlung,
S = abfallerzeuger- bzw. produktionsspez. Abfall,
G = sonstige Gemische,
P = Produkt)

### Beispiel 1

S ( z.B. Shredder- oder Kabelabfälle) durchläuft V und anschl. H unter Bildung von P

### Beispiel 2

S₁ (z.B. Textilabfälle) und S₂ (z.B. Elastomerenabfälle) durchlaufen getrennt V₁ und V₂ und gemeinsam H unter Beildung von P. Anstelle von S₁ und S₂ können auch S₁ bis Sₙ Abfallsorten getrennte V durchlaufen (wobei n der Anzahl der zur Verfügung stehenden Abfallsorten entspricht).

### Beispiel 3

S₁ (z.B. Shredderabfälle) durchläuft V und anschließend H. In H wird direkt S₂ eingesetzt (z.B. Altöl und/oder Farb- und Lackreste); (es werden 2 Alternativen für die Zuführung von S₂ genannt). Auch S₁₋ₙ und S₂₋ₙ können analog eingesetzt werden.

### Beispiel 4

G wird über V₁ in H eingesetzt, während S getrennt über V₂ nach H fließt.

Weitere Kombinationen sind im Rahmen der vorliegenden Erfindung möglich.

Die Reaktionsbedingungen in Vorbehandlungsstufe(n) und Hydrierstufe(n) entsprechen im wesentlichen den ausführlich offenbarten Bedingungen in den Anmeldungen und dem Patent der gleichen Anmelderein, nämlich DE-PS 34 42 506, EP-A-0 182 309 und Europäische Anmeldung Nr. 87 100 875.1. wobei diese an die jeweiligen Abfallsorten im erforderlichen und offenbarten Umfang angepasst werden können.

Die hydrierende Spaltung erfolgt demgemäß bei einer Temperatur von 200 bis 600°C, vorzugsweise von 200 bis 540°C und besonders bevorzugt von 300 bis 540°C, einem Druck von 30 bis 500 bar, vorzugsweise von 50 bis 450 bar, besonders bevorzugt von 50 bis 350 bar und einer Verweilzeit von 1 Minute bis 8 Stunden, vorzugsweise von 10 Minuten bis 6 Stunden und besonders bevorzugt von 15 Minuten bis 4 Stunden.

Die Beispiele der Europäischen Anmeldung Nr. 87 100 875.1 zeigen, daß in der Mischvorrichtung ein Abbau des Einsatzproduktes erfolgt, wobei Produkte erhalten werden, die in den Folgeschritten gut handbar sind und beispielsweise durch Pumpen oder Schneckenfördem leicht transportierbar sind.
Dies gilt auch für solche Abfälle, die aus sehr verschiedenartigen Materialien bestehen.

Die Ergebnisse der genannten Europäsichen Anmeldung Nr. 87 100 875.1 sowie diejenigen der vorliegenden Erfindung sind von großer Bedeutung für die Abfallhydderung im technischen Meßstab, da die nachgeschalteten Hydrierreaktoren und andere Anlagenteile, welche hohen Drucken ausgesetzt sind, aus weniger wertvollen Materialien angefertigt werden können.

Ferner wurde das überraschende, nicht vorhersehbare Ergebnis erhalten, daß bei der Behandlung von Abfallmaterialien, welche chlorierte Bestandteile enthalten, unter Inertgasen ein erhöhter Abbau des Einsatzabfallmaterials eintreten kann, im Vergleich zu Einsatzmateriallen, welche diese chlorierten Komponenten nicht enthalten.

Das in der Europäischen Anmeldung Nr. 87 100 875.1. offenbarte Verfahren sowie das erfindungsgemäße Verfahren sind daher von besonderer Bedeutung für Abfalleinsatzmaterialien, welche chlorierte Bestandteile enthalten.

Da die Bedingungen der Vorbehandlung gemäß Anspruch 1 in breiten Temperatur-, Druck- und Verweilzeit-Bereichen variiert werden können, lassen sich die Bedingungen der anschließenden Hydrierung ebenfalls in weiten Bereichen variieren, wobei beide Behandlungen einander ergänzen.

Wenn z.B. die erfindungsgemäße Vorbehandlung bei relativ hoher Temperatur und Verweilzeit bzw. entsprechendem Druck durchgeführt wird, kann die anschließende Hydrlerung, in Abhängigkeit vom Einsatzprodukt, bei relativ milden Bedingungen durchgeführt werden. Dies gilt insbesondere dann, wenn die Vorbehandlung bereits zu einem weitgehenden Abbau geführt hat.

Umgekehrt können relativ milde Bedingungen in der Vorbehandlung durch schärfere Bedingungen in der Hydrierstufe ausgegelichen werden.

Beide Stufen ergänzen sich daher erfindungsgemäß und können je nach Bedarf hervorragend an das Einsatzabfallmaterial angepasst werden.

## Patentansprüche

1. Verfahren zur hydrierenden Spaltung Kohlenstoff enthaltender organischer Abfälle synthetischen Ursprungs (Abfälle) mit Wasserstoff und/oder Wasserstoff enthaltenden Gasen und/oder Wasserstoff übertragenden Lösungsmitteln, bei welchem
a) diese Abfälle zunächst einer Vorbehandlung in einer Inertatmosphäre bei einer Temperatur von 75 bis 600°C, vorzugsweise von 75 bis 540°C, besonders bevorzugt von 120 bis 475°C, einem Druck von 1 bis 600 bar, vorzugsweise 1 bis 500 bar und besonders bevorzugt von 1 bis 350 bar und einer Verweilzeit von 1 Minute bis 6 Stunden, vorzugsweise 1 Minute bis 4 Stunden, unterworfen wird und
b) die hydrierende Spaltung bei einer Temperatur von 200 bis 600°C, vorzugsweise von 200 bis 540°C und besonders bevorzugt von 300 bis 540°C, einem Druck von 30 bis 500 bar, vorzugsweise von 50 bis 450 bar, besonders bevorzugt von 50 bis 350 bar und einer Verweilzeit von 1 Minute bis 8 Stunden, vorzugsweise von 10 Minuten bis 6 Stunden und besonders bevorzugt von 15 Minuten bis 4 Stunden durchgeführt wird,
dadurch gekennzeichnet,
daß mindestens 2 solcher Abfälle eingesetzt werden und eine oder mehrere produktions- bzw. abfallerzeugerspezifische Abfallsorte(n) getrennt von einander und getrennt von gegebenenfalls miteingesetzten sonstigen Abfallgemischen der Behandlung unterworfen werden und dazu diese unterschiedlichen Abfälle getrennte Vorbehandlungen durchlaufen, jedoch danach gemeinsam der hydrierenden Behandlung unterworfen werden, wobei die Reaktionsbedingungen von Temperatur, Druck und Verweilzeit in diesen Vorbehandlungsstufen derart an die jeweiligen Abfälle angepaßt werden, daß sowohl die Handhabung der Produkte aus ihren Vorbehandlungen als auch die Bildung flüssiger Kohlenwasserstoffe in der anschließenden gemeinsamen Hydrierung erleichtert werden.

2. Verfahren nach Anspruch 1, dadurch gekennzeichnet, daß in wenigstens einer von wenigstens zwei Vorbehandlungseinrichtungen ein Gemisch aus mehreren Abfallsorten vorbehandelt wird.

3. Verfahren nach Ansprüchen 1 und 2, dadurch gekennzeichnet, daß Heteroatome der organischen Abfälle in ihre Wasserstoffderivate umgewandelt und in dieser Form weiter aufgearbeitet werden können.

4. Verfahren nach Ansprüchen 1 bis 3, dadurch gekennzeichnet, daß Halogen und insbesondere Chlor enthaltende Abfälle dem Verfahren unterworfen werden, wobei bevorzugt schon in der Vorbehandlung eine weitgehende Halogenwasserstoffabspaltung bewirkt und der gebildete Halogenwasserstoff insbesondere vor der Überführung des Gutes in die Hydrierstufe abgetrennt wird.

5. Verfahren nach Ansprüchen 1 bis 4, dadurch gekennzeichnet, daß die Halogenabspaltung auf Werte über 90% des im Abfall enthaltenden Halogens schon in der Vorbehandlung durch Erhöhung von Temperatur und Verweilzeit, durch Zusatz von Halogen abspaltenden Katalysatoren, von organischen Aminen und/oder anderen basischen Verbindungen zusätzlich begünstigt wird.

6. Verfahren nach Ansprüchen 1 bis 5, dadurch gekennzeichnet, daß Polyvinylchlorid enthaltende Abfallsorten schon in ihrer Vorbehandlungsstufe wenigstens weitgehend vom Chlor befreit werden.

7. Verfahren nach Ansprüchen 1 bis 6, dadurch gekennzeichnet, daß die jeweiligen Vorbehandlungen in einem Ein- oder Mehrfach-Schneckenextruder, in einer Misch/Knetvorrichtung oder einer Rührvorrichtung durchgeführt wird.

8. Abwandlung des Verfahrens nach Ansprüchen 1 bis 7, dadurch gekennzeichnet, daß in der Vorbehandlung zur Absaugung entstehender Gase auch bei Drucken unter 1 bar gearbeitet werden kann.

## Claims

1. A process for hydrocracking organic wastes of synthetical origin containing carbon (wastes) with hydrogen and/or hydrogen-containing gases and/or hydrogen-transferring solvents, in which
a) these wastes are first subjected to a pretreatment in an inert atmosphere at a temperature of 75 °C to 600 °C, preferably of 75 °C to 540 °C, particularly preferred of 120 to 475 °C, a pressure of 1 to 600 bar, preferably of 1 to 500 bar, and particularly preferred of 1 to 350 bar, and a residence time of 1 minute to 6 hours, preferably of 1 minute to 4 hours, and
b) hydrocracking is carried out at a temperature of 200 to 600 °C, preferably of 200 to 540 °C, and particularly preferred of 300 to 540 °C, a pressure of 30 to 500 bar, preferably of 50 to 450 bar, particularly preferred of 50 to 350 bar, and a residence time of 1 minute to 8 hours, preferably of 10 minutes to 6 hours, and particularly preferred of 15 minutes to 4 hours,
characterized in that
at least 2 such wastes are employed and one or several production-specific or waste producer-specific type(s) of waste are subjected to the treatment separately from each other and separately from any co-charged waste mixtures, and therefor said different wastes are passed through separate pretreatments, thereafter, however, are together subjected to the hydrogenation treatment, the reaction conditions of temperature, pressure, and residence time in these pretreatment steps being adjusted to the respective wastes in such a manner that the product manipulation from their pretreatments as well as the formation of liquid hydrocarbons in the subsequent common hydrogenation are facilitated.

2. The process according to claim 1, characterized in that a mixture of several types of waste is pretreated in at least one of at least two pretreatment facilities.

3. The process according to claims 1 and 2, characterized in that hetero atoms of the organic wastes are converted into their hydrogen derivatives and further can be worked up in this form.

4. The process according to claims 1 to 3, characterized in that wastes containing halides, and especially chlorine, are subjected to the process, wherein it is preferred that already during the pretreatment a considerable removal of the hydrogen halide is effected and the hydrogen halide formed is removed especially before the material is transferred into the hydrogenation step.

5. The process according to claims 1 to 4, characterized in that the removal of amounts exceeding 90 % of the halogen contained in the waste is additionally promoted already during pretreatment by increasing temperature and residence time, by adding catalysts for removing halogen, organic amines, and/or other basic compounds.

6. The process according to claims 1 to 5, characterized in that chlorine is at least largely removed from types of waste containing polyvinyl chloride already during the pretreatment step.

7. The process according to claims 1 to 6, characterized in that the respective pretreatments are performed within a single- or multi-screw extruder, within a mixing/kneading device, or a stirring device.

8. A modification of the process according to claims 1 to 7, characterized in that pressures of less than 1 bar may also be employed during the pretreatment for the removal by suction of gases formed.

## Revendications

1. Procédé d'hydrocraquage de déchets organiques carbonés d'origine synthétique (déchets) à l'aide d'hydrogène et/ou de gaz contenant de l'hydrogène et/ou de solvants véhiculant de l'hydrogène, dans lequel :
a) on soumet ces déchets d'abord à un traitement préalable dans une atmosphère inerte à une température de 75 à 600°C, de préférence de 75 à 540°C, tout particulièrement de 120 à 475°C, sous une pression de 1 à 600 bar, de préférence de 1 à 500 bar et tout particulièrement de 1 à 350 bar, pendant un temps de séjour de 1 minute à 6 heures, de préférence de 1 minute à 4 heures, et
b) on met en oeuvre l'hydrocraquage à une température de 200 à 600°C, de préférence de 200 à 540°C et tout particulièrement de 300 à 540°C, sous une pression de 30 à 500 bar, de préférence de 50 à 450 bar, tout particulièrement de 50 à 350 bar, pendant un temps de séjour de 1 minute à 8 heures, de préférence de 10 minutes à 6 heures et tout particulièrement de 15 minutes à 4 heures,
caractérisé en ce qu'on charge au moins deux déchets de ce genre et qu'on soumet au traitement un ou plusieurs types de déchets spécifiques de production ou d'unité de production de déchets, séparément les uns des autres et séparément des autres mélanges de déchets qui sont éventuellement utilisés en même temps, et, dans ce but, ces différents déchets passent par des traitements préalables distincts, mais ensuite sont soumis en commun au traitement d'hydrogénation, où les conditions de réaction de température, de pression et de temps de séjour, dans ces étapes de traitement préalable, sont adaptées aux différents déchets, de façon à faciliter tant la manipulation des produits provenant de leur traitement préalable, que la formation d'hydrocarbures liquides au cours de l'hydrogénation commune qui a lieu ensuite.

2. Procédé selon la revendication 1, caractérisé en ce qu'un mélange de plusieurs types de déchets est soumis à un traitement préalable dans au moins l'un des au moins deux dispositifs de traitement préalable.

3. Procédé selon les revendications 1 et 2, caractérisé en ce que des hétéroatomes des déchets organiques sont convertis en leurs dérivés hydrogénés et, sous cette forme, peuvent subir un traitement supplémentaire.

4. Procédé selon les revendication 1 à 3, caractérisé en ce qu'on soumet au procédé des déchets contenant un halogène et en particulier du chlore, auquel cas, de préférence dès le traitement préalable, on procède à une élimination notable de l'halogénure d'hydrogène, et l'halogénure d'hydrogène formé est séparé notamment avant transfert de la matière à l'étage d'hydrogénation.

5. Procédé selon les revendications 1 à 4, caractérisé en ce que l'élimination de l'halogène à des valeurs supérieures à 90 % de l'halogène contenu dans le déchet est encore favorisée, dès le traitement préalable, par une élévation de la température et du temps de séjour, par addition de catalyseurs de l'élimination des halogènes, d'amines organiques et/ou d'autres composés basiques.

6. Procédé selon les revendications 1 à 5, caractérisé en ce que des types de déchets contenant du poly(chlorure de vinyle) sont, dès leur étage de traitement préalable, débarrassés au moins largement du chlore.

7. Procédé selon les revendications 1 à 6, caractérisé en ce que les différents traitements préalables sont mis en oeuvre dans une extrudeuse à une ou plusieurs vis, dans un équipement mélangeur/malaxeur ou dans un équipement agitateur.

8. Variante du procédé selon les revendications 1 à 7, caractérisée en ce que, lors du traitement préalable, et pour chasser par aspiration les gaz produits, on peut aussi travailler sous des pressions inférieures à 1 bar.
